# FASCICULE DE BREVET EUROPEEN

(11) **EP 3 117 052 B1**
(45) Date de publication et mention de la délivrance du brevet: **18.05.2022**
(21) Numéro de dépôt: 15714551.7
(22) Date de dépôt: 02.03.2015
(51) Int. Cl.: E04B 9/30

(54) **DISPOSITIF D'ACCROCHAGE MODULAIRE D'UNE TOILE POUR FAUX-PLAFOND TENDU**
MODULARES BEFESTIGUNGSELEMENT FÜR EINE MEMBRAN EINER ABGEHÄNGTEN DECKE
MODULAR FASTENING MEANS FOR A STRECHED FOIL FOR A FALSE CEILING

(30) Priorité: 10.03.2014 FR 1451940
(43) Date de publication de la demande: 18.01.2017
(73) Titulaire: Scherrer, Jean-Marc, 68400 Riedisheim (FR); Pinchot, Mark, Solon, Ohio 44138 (US)
(72) Inventeur: Scherrer, Jean-Marc, 68400 Riedisheim (FR); Pinchot, Mark, Solon, Ohio 44138 (US)
(74) Mandataire: IP Trust
(86) Numéro de dépôt international: PCT/FR2015/050503
(87) Numéro de publication internationale: WO 2015/136188

(56) Documents cités:
- EP-A1- 2 690 231
- DE-U1-202009 005 753
- US-A- 4 788 806

## Description

### DOMAINE TECHNIQUE DE L'INVENTION

L'invention se rapporte au domaine technique des faux plafonds et faux mur tendus.

L'invention concerne plus particulièrement un dispositif d'accrochage d'au moins une toile pour la réalisation d'une fausse-paroi à toile(s) tendue(s).

### ETAT DE LA TECHNIQUE

De manière classique, les fausses parois sont réalisées à partir de profilés, couramment appelés lisses, aptes à être fixés sur un mur ou un plafond d'une pièce, sur lesquels des toiles souples sont accrochées. EP 2690231 A en présente un exemple, qui est considéré l'état de la technique le plus proche.

Pour permettre leur accroche sur les lisses, les toiles présentent des bords périphériques pourvus de moyens d'accroche se présentant classiquement sous la forme d'un harpon. Les lisses associées ont quant à elles une forme adaptée pour retenir les moyens d'accroche desdites toiles. En particulier, elles comportent une gorge en U comprenant un épaulement d'accroche sur lequel le moyen d'accroche est destiné à prendre appui. Les toiles pourvues de moyens d'accroche sont en général des toiles en PVC.

Estimant que dans le cadre de certaines réalisations ou du matériau dans lequel la toile est réalisée, l'accroche à l'aide de moyens d'accroche tel qu'un harpon n'est pas approprié, il est proposé des lisses se présentant sous la forme de clips flexibles, lesdits clips étant agencés pour retenir la toile par pincement entre deux ailes ou coincement entre une aile et une paroi. Les toiles concernées sont alors dépourvues de tout moyen d'accroche. De telles lisses sont fréquemment mises en œuvre avec des toiles textiles.

L'inconvénient des lisses décrites ci-dessus est qu'elles sont configurées pour convenir à un seul type de toile. Par type de toile, on entend les toiles pourvues de moyens d'accroche et les toiles dépourvues de moyens d'accroche. Ainsi, le choix d'une toile dépend du type de lisse employée et inversement, ce qui présente plusieurs inconvénients. En particulier, lors du remplacement d'une toile d'une fausse paroi existante, le choix de la toile sera tributaire des lisses initialement mises en œuvre. De même, les lisses, lorsqu'elles sont configurées pour recevoir plusieurs toiles, ne permettent pas d'offrir une mixité dans les toiles mises en œuvre

L'invention vise à remédier à ces problèmes en proposant un dispositif d'accrochage modulaire permettant d'accrocher indifféremment une toile pourvue de moyens d'accroche et une toile dépourvue de moyens d'accroche.

L'invention vise à proposer également un dispositif d'accroche permettant d'adapter de manière simple et rapide, provisoirement ou non, un profilé de lisse existant configuré pour l'accroche d'une toile pourvue de moyens d'accroche en un profilé de lisse configuré pour l'accroche d'une toile dépourvue de moyen d'accroche.

L'invention vise également à proposer un dispositif d'accroche permettant d'assurer l'accroche de plusieurs toiles, qu'elles soient pourvues ou non de moyens d'accroche.

### OBJET DE L'INVENTION

A cet effet, et selon un premier aspect, l'invention propose un dispositif d'accrochage d'au moins une toile pour la réalisation d'une fausse-paroi à toile(s) tendue(s) comprenant un premier profilé formant un profilé de lisse comprenant au moins une gorge de réception délimitée par au moins deux parois latérales, et au moins un deuxième profilé, apte à être emboité de manière amovible dans la gorge de réception du premier profilé selon les caractéristiques de la revendication 1.

Ainsi, lorsqu'un faux-plafond existant a été réalisé à l'aide d'une toile équipée de moyens d'accroche et de lisses adaptées pour retenir le moyen d'accroche de la toile (lisses correspondant au premier profilé susmentionné), il est possible d'adapter lesdites lisses en insérant un profilé du type de celui du deuxième profilé de façon à permettre la retenue d'une toile dépourvue de moyens d'accroche. Ce dispositif permet donc de rendre certains profilés existants utilisables soit en plafonds tendus PVC, soit en toile textile Artolis^{®}.

En outre, l'épaulement qui permet le maintien du deuxième profilé dans le premier constitue également le moyen de retenue des moyens d'accroche (type harpon) équipant la bordure périphérique de la toile. De ce fait, la mise en œuvre du deuxième profilé ne nécessite aucune modification de la gorge ni même de prévoir dans la gorge un moyen supplémentaire pour l'accroche du deuxième profilé.

Avantageusement, la saillie s'étend au moins jusqu'à un plan passant par la face extérieure de l'autre bras de la forme en U. Lorsque le bord périphérique de la toile est placé dans le deuxième profilé, la toile est retenue par pincement entre la saillie et la face intérieure de la gorge de réception.

Selon un mode de réalisation particulier, l'autre bras de la forme en U opposé au bras portant la saillie déformable, est dimensionné pour présenter une extrémité venant en appui sur un épaulement longitudinal ménagé sur l'une des parois latérales de la gorge de réception lorsque le deuxième profilé est en place dans la gorge de réception du premier profilé. Cela a pour avantage d'empêcher tout mouvement du deuxième profilé lorsque celui-ci est placé dans la gorge de réception du premier profilé. Dans ce mode de réalisation, la saillie vient en appui contre la paroi de la gorge de réception portant l'épaulement. Par ailleurs, et avantageusement, l'épaulement permettant le maintien du deuxième profilé dans le premier constitue également le moyen de retenu des moyens d'accroche (type harpon) équipant la bordure périphérique de la toile.

Avantageusement, la saillie déformable s'étend au-delà d'un plan correspondant à la face externe du bras opposé au bras portant la saillie déformable. Cela permet ainsi d'améliorer le coincement de la toile entre la saillie déformable et la paroi latérale concernée de la gorge de réception.

Avantageusement, la saillie déformable présente un profil d'aile.

Avantageusement, la saillie déformable comporte deux lèvres agencées l'une par rapport à l'autre pour définir une saille ayant une section en V.

Avantageusement, l'une des lèvres s'étend perpendiculairement à un plan correspondant au bras comprenant la saillie déformable.

Avantageusement, le deuxième profilé est arrangé pour s'insérer entièrement dans la gorge de réception. Cela permet ainsi de ne pas impacter le visuel du profilé de lisse.

Avantageusement, le deuxième profilé est réalisé en PVC rigide ou semi-rigide. Cela permet ainsi de faciliter l'insertion du deuxième profilé dans le premier profilé ainsi que son retrait à l'aide d'un instrument adapté tout en offrant une résistance et rigidité suffisante pour rester « encastrer » dans le premier profilé lorsque la toile est accroché dans le deuxième profilé puis soumis à une tension aux fins de la réalisation du plafond tendu.

Avantageusement, la saillie déformable est réalisée en polymère semi-rigide ou souple.

Décrit, mais pas revendiqué de manière séparée est également un profilé accessoire destiné à être monté de manière amovible dans une gorge de réception d'un profilé constituant un profilé de lisse, ladite gorge étant délimitée par au moins deux parois latérales, l'une au moins des parois latérales étant apte à retenir une bordure périphérique d'une toile équipée d'un harpon, ledit profilé accessoire présentant une section en forme de U ou de V dimensionnée pour être emboitée dans la gorge de réception du profilé de lisse dans laquelle il est destiné à être inséré, l'un des bras de la forme en U ou V comprenant au moins une saillie longitudinale déformable agencée pour venir en appui contre une paroi latérale disposée en regard du bras portant la saillie déformable lorsque le profilé accessoire est en place dans la gorge de réception du profilé de lisse.

L'avantage d'un tel profilé est de pouvoir être mis en œuvre avec des profilés de lisse existant utilisable soit en plafonds tendus PVC, soit en toile textile Artolis^{®}.

Le profilé accessoire reprend l'ensemble des caractéristiques du deuxième profilé mentionné ci-dessus.

Selon l'invention, le deuxième bras du deuxième profilé présente une largeur inférieure à celle du premier bras portant la saillie déformable, la largeur étant déterminée pour que, lorsque le deuxième profilé est en place dans la gorge de réception du profilé de lisse, celui-ci présente une extrémité en appui sur un épaulement ménagé sur l'une des parois latérales de la gorge de réception du profilé de lisse. Avantageusement, la saillie déformable présente un profil d'aile. Il peut être prévu également une autre configuration dans laquelle la saillie déformable du deuxième profilé comporte avantageusement deux lèvres agencées l'une par rapport à l'autre pour définir une saille ayant une section en V. Avantageusement, l'une des lèvres s'étend perpendiculairement à un plan correspondant au bras comprenant la saillie déformable. Selon une configuration avantageuse, la saillie déformable est ménagée à l'extrémité libre du premier bras. Avantageusement, le deuxième bras, opposé au bras portant la saillie déformable, est dimensionné de manière à venir en appui sur un épaulement ménagé sur la paroi latérale de la gorge de réception disposée en regard du bras portant la saillie déformable lorsque le deuxième profilé est en place dans la gorge de réception du premier profilé. Avantageusement, la saillie déformable s'étend au-delà d'un plan correspondant à la face externe du bras opposé au bras portant la saillie déformable. Cela permet ainsi d'améliorer le coincement de la toile entre la saillie déformable et la paroi latérale concernée de la gorge de réception. Avantageusement, le deuxième profilé est réalisé en PVC rigide ou semi-rigide. Avantageusement, la saillie déformable est réalisée en polymère semi-rigide ou souple.

### BREVE DESCRIPTION DES FIGURES

D'autres objets et avantages de l'invention apparaîtront au cours de la description qui suit, faite en référence aux dessins annexés, dans lesquels :
- la figure 1 représente une vue schématique en coupe d'un dispositif d'accrochage d'une toile textile selon l'invention ;
- la figure 2 représente une vue du dispositif d'accrochage de la figure 1 avant la mise en place du profilé accessoire dans le profilé de lisse.

### DESCRIPTION DETAILLEE DES FIGURES

En relation avec les figures 1 et 2, il est décrit un dispositif d'accrochage 1 d'une toile pour la réalisation d'un faux-plafond de toiles tendues comprenant un premier profilé 2 et un deuxième profilé 3 apte à être intégré dans le premier profilé 2. Le premier profilé 2 et le deuxième profilé 3 sont par la suite appelés respectivement profilé de lisse ou profilé principal 2 et profilé accessoire 3.

Dans le mode de réalisation illustré, le profilé principal 2, de préférence en aluminium, consiste en un profilé de lisse en forme de triangle rectangle, destiné à être fixé sur un support aux fins de l'accroche d'une toile par ses bords périphériques pourvue, pour ce faire, d'un moyen d'accroche en forme de harpon. Un tel profilé est connu et la forme générale d'un tel profilé est décrite dans les demandes FR2952087 et FR2970013 au nom de la Demanderesse. Tout autre forme du profilé principal peut bien entendu être prévue sans sortir du cadre de l'invention tel que défini par les revendications. . Un tel profilé est destiné notamment à l'accroche d'une toile PVC.

Comme tout profilé de lisse mis en œuvre pour permettre la pose d'une toile comprenant des moyens d'accroche, le profilé principal 2 comporte une gorge de réception 20 destinée à recevoir le moyen d'accroche. Dans le mode de réalisation illustré, la gorge de réception 20 présente une section en U et est délimitée par deux parois latérales 21, 23 et une paroi de fond 22. Les extrémités des parois latérales en U, opposées à la paroi de fond 22, définissent une ouverture 4 pour le passage du moyen d'accroche de la toile dans la gorge de réception 20. Afin d'assurer l'accroche du moyen d'accroche de la toile, la face interne de l'une des parois latérales, comporte un épaulement d'accroche 24 longitudinal. Dans l'exemple illustré, l'épaulement d'accroche 24 est ménagé sur la face interne 230 de la paroi latérale 23 extérieure. Par paroi extérieure, on désigne la paroi la plus éloignée de l'espace délimité par le plafond et la toile lorsque celle-ci est en place (vélum). Par ailleurs, on désigne par « face interne » une face disposée du côté de la gorge. Inversement, on désigne par « face externe » une face disposée du côté opposé à la gorge.

Le profilé accessoire 3, avantageusement réalisé en PVC, présente une forme sensiblement complémentaire à celle de la gorge de réception 20 du profilé principal 2. Plus particulièrement, le profilé accessoire 3 se présente, dans le mode de réalisation illustré, sous la forme d'une lame allongée, de préférence de même longueur que celle du profilé principal 2, de section transversale en U. L'un des bras 31 de la lame est dimensionné pour s'étendre sur toute la largeur de la paroi latérale 21 opposée à la paroi latérale 23 portant l'épaulement d'accroche 24. L'autre bras 33 est quant à lui dimensionné pour présenter une largeur inférieure ou égale à la largeur entre la face intérieure 220 de la paroi de fond 22 et la surface d'accroche 240 de l'épaulement d'accroche 24. On désigne par largeur des bras, la distance séparant la paroi de fond 32 de la forme en U et l'extrémité libre desdits bras. De même, on désigne par largeur des parois latérales, la distance séparant la paroi de fond 22 et l'extrémité desdites parois latérales opposée à la paroi de fond 22. La surface d'accroché 240 est dimensionnée pour assurer le maintien en place du profilé accessoire 3 dans la gorge de réception 20 du profilé principal 2. Elle s'étendra ainsi de préférence sur une hauteur au moins égale à l'épaisseur du bras de retenue 33 afin d'assurer une retenue suffisante et satisfaisante du deuxième profilé 3 dans le profilé principal 2. La surface 240 est également configurée pour éviter tout glissement du bras de tenue lorsque le profilé accessoire 3 est en place dans le profilé principal 2 et ainsi éviter tout retrait intempestif du profilé accessoire 3 du profilé principal 2. Avantageusement, la surface 240 est plane.

Dans l'exemple illustré, le bras 33 présente une largeur égale à la distance de la surface d'accroche 240 de l'épaulement d'accroche 24 et la face interne 220 de la paroi de fond 22. Ainsi, lorsque le deuxième profilé 3 est placé dans la gorge de réception 20, celui-ci est encliqueté dans cette dernière. Tout mouvement entre le deuxième profilé 3 et le profilé principal 2 est alors empêché, le deuxième profilé 3 étant retenu dans le profilé principal 2 par appui sur l'épaulement 24. Le bras 33 forme ainsi un bras de retenue.

L'insertion du deuxième profilé 3 dans la gorge de réception 20 est rendue possible du fait de sa forme en U. La mise en place du deuxième profilé 3 s'effectue par emboitage élastique dans la gorge 20 du profilé principal 2. Lors de l'insertion du deuxième profilé 3 dans la gorge de réception 20, le bras de retenue 33 subit une légère flexion en

Le bras 31 du deuxième profilé 3, opposé au bras de retenue 33, est pourvu, sur sa face interne 310, de saillies longitudinales 30 semi-rigide ou souples. On parlera par la suite de bras support 31.

Les saillies 30 sont agencées sur le bras 31 et dimensionnées pour venir en appui contre la face interne 230 de la paroi latérale 23 de la gorge de réception 20 portant l'épaulement d'accroche 24 lorsque le deuxième profilé 3 est en place dans la gorge de réception 20. La présence de ces saillies 30 permet ainsi de maintenir une toile 5 dépourvue de tout moyen d'accroche (par exemple une toile textile) par simple pincement des saillies 30 contre la portion de paroi de la gorge de réception 20 située entre l'épaulement d'accroche 24 et l'ouverture 4 de la gorge de réception 20.

Avantageusement, chaque saillie 30 comporte deux lèvres 300, 301 de section en V. Dans le mode de réalisation illustré, la lèvre 300 de chaque saillie la plus proche de l'extrémité libre du bras support 31 s'étend perpendiculairement à un plan correspondant à la face interne dudit bras (bras portant la saillie longitudinale). L'autre lèvre 301, quant à elle, s'étend suivant un angle de 45 degrés environ par rapport à la lèvre perpendiculaire.

Afin d'éviter que la toile 5 ne vienne frotter contre l'extrémité libre du bras support 31 lorsque qu'elle est tendue entre deux profilés principaux, une saillie 30 est ménagée à l'extrémité libre du bras support 31 de manière à obturer l'ouverture 4 de la gorge de réception 20 lorsque le deuxième profilé 3 est en place dans le profilé principal 2.

Avantageusement, les saillies 30 sont réalisées en polymère semi-rigide ou souple. Cela permet ainsi d'assurer le pincement de la toile 5 contre l'une des parois latérales de la gorge de réception 20 de façon à assurer sa retenue au niveau de son bord périphérique tout en évitant de détériorer cette dernière.

Dans le mode de réalisation illustré, le bras support 31 comporte deux saillies 30. Il est bien entendu évident qu'il peut être prévu d'autres réalisations dans lesquelles le bras comporte une seule saillie ou bien plus de deux saillies 30, selon le degré de pincement souhaité. Afin d'augmenter encore le degré de pincement de la toile 5 contre la paroi latérale 23 de la gorge de réception 20, il peut être également prévu que les saillies 30 s'étendent au-delà d'un plan correspondant à la face externe du bras de retenue 33. Par ailleurs, la forme des saillies ne se limite à celle illustrée sur les figures 1 et 2, toute autre forme pouvant être envisagée sans sortir du cadre de l'invention. De même, le nombre de saillies pourra varier en fonction des dimensions du deuxième profilé et du degré de pincement souhaité.

Dans le mode de réalisation précédemment décrit, la gorge de réception 20 présente une section en U.

De la description qui précède, on comprend que le deuxième profilé 3 permet l'accroche d'une toile dépourvue de moyens d'accroche sur un profilé principal initialement destiné à l'accroche de toiles pourvues de moyens d'accroche. Ainsi, le dispositif d'accroche permet de mettre en œuvre des toiles de tout type.

Le dispositif d'accrochage permet par ailleurs d'allier des cadres mixtes. En effet, lorsque le profilé principal comporte plusieurs gorges de réception adaptées pour retenir un moyen d'accroche d'une toile, ce procédé pourra permettre l'accroche de plusieurs toiles, les unes étant équipées de moyens d'accroche, les autres en étant dépourvues. Dans ce dernier cas, un profilé accessoire sera intégré dans la gorge de réception correspondante. La figure 1 illustre la mise en œuvre d'un tel cadre, la toile 5 dépourvue de moyen d'accroche étant fixée dans la gorge de réception 20 par pincement des saillies contre la paroi latérale 23 de la gorge tandis que la toile 6 pourvue de moyens d'accroche 60 est fixée de manière classique dans la gorge 25.

Dans le mode de réalisation précédemment décrit, le dispositif d'accrochage 1 comporte un seul deuxième profilé . Il est bien entendu évident qu'il peut être prévu d'intégrer plusieurs profilés accessoires dans le profilé principal, la forme et les dimensions desdits profilés accessoire étant adaptées aux formes et dimensions de la gorge de réception auxquels ils sont destinés.

L'invention est décrite dans ce qui précède à titre d'exemple. Il est entendu que l'homme du métier est à même de réaliser différentes variantes de réalisation de l'invention sans pour autant sortir du cadre de l'invention.

## Revendications

1. Dispositif d'accrochage (1) d'au moins une toile pour la réalisation d'une fausse-paroi à toile(s) tendue(s) comprenant :
un premier profilé (2) formant un profilé de lisse comprenant au moins une gorge de réception (20) de section en U délimitée par au moins deux parois latérales (21, 23), l'une desdites parois comportant un épaulement (24) longitudinal, et
au moins un deuxième profilé (3), apte à être emboité de manière amovible dans la gorge de réception (20) du premier profilé (2), ledit deuxième profilé présentant une section en forme de U définissant un premier et un deuxième bras ,le premier bras (31, 33) comprenant au moins une saillie longitudinale déformable (30),
le deuxième profilé (3) présente une forme sensiblement complémentaire à celle de la gorge de réception (20),
**caractérisé**
**en ce que** le deuxième bras du deuxième profilé (3) présente une largeur inférieure au premier bras, la largeur étant déterminée pour que l'extrémité libre du deuxième bras vienne en appui sur l'épaulement (24) lorsque le deuxième profilé (3) est en place dans la gorge de réception (20),
et **en ce que** la saillie longitudinale déformable (30) du premier bras (31, 33) est agencée pour venir en appui contre la paroi de la gorge de réception portant l'épaulement (24) lorsque le deuxième profilé (3) est en place dans la gorge de réception (20) du premier profilé (2).

2. Dispositif d'accrochage (1) selon la revendication 1, **caractérisé en ce que** la saillie s'étend au moins jusqu'à un plan passant par la face extérieure du deuxième bras (33, 31) de la forme en U.

3. Dispositif d'accrochage (1) selon la revendication 1 ou la revendication 2, **caractérisé en ce que** la saillie déformable (30) présente un profil d'aile.

4. Dispositif d'accrochage (1) selon l'une quelconque des revendications 1 à 3, **caractérisé en ce que** la saillie déformable (30) comporte deux lèvres (300, 301) agencées l'une par rapport à l'autre pour définir une saille de section en V.

5. Dispositif d'accrochage (1) selon l'une quelconque des revendications 1 à 4, **caractérisé en ce que** le deuxième profilé est arrangé pour s'insérer entièrement dans la gorge de réception.

6. Dispositif d'accrochage (1) selon l'une quelconque des revendications 1 à 5, **caractérisé en ce que** le deuxième profilé (3) est réalisé en PVC rigide ou semi-rigide.

7. Dispositif d'accrochage (1) selon l'une quelconque des revendications 1 à 6, **caractérisé en ce que** la saillie déformable (30) est réalisée en polymère semi-rigide ou souple.

## Patentansprüche

1. Aufhängevorrichtung (1) für mindestens ein Folien zur Herstellung einer Zwischenwand mit gespanntem Folien, die folgendes umfasst:
ein erstes Profil (2), das ein Prolilleiste bildet, welches mindestens eine von mindestens zwei Seitenwänden (21, 23) begrenzte Aufnahmenut (20) mit U-förmigem Querschnitt umfasst, wobei eine der Seitenwände eine Längsschulter (24) umfasst, und
mindestens ein zweites Profil (3), das abnehmbar in die Aufnahmenut (20) des ersten Profils (2) gesteckt werden kann, wobei das zweite Profil einen U-förmigen Querschnitt aufweist, der einen ersten und einen zweiten Arm abgrenzt, wobei der erste Arm (31, 33) mindestens einen verformbaren länglichen Vorsprung (30) umfasst,
und das zweite Profil (3) eine im Wesentlichen zur Form der Aufnahmenut (20) komplementäre Form aufweist,
**dadurch gekennzeichnet,**
**dass** der zweite Arm des zweiten Profils (3) eine geringere Breite aufweist als der erste Arm, wobei die Breite so festgelegt ist, dass das freie Ende des zweiten Arms an der Schulter (24) anliegt, wenn das zweite Profil (3) in der Aufnahmenut (20) steckt,
und dadurch, dass der verformbare längliche Vorsprung (30) des ersten Arms (31, 33) so angeordnet ist, dass er an der Wand der Aufnahmenut anliegt, welche die Schulter (24) trägt, wenn das zweite Profil (3) in der Aufnahmenut (20) des ersten Profils (2) steckt.

2. Aufhängevorrichtung (1) nach Anspruch 1, **dadurch gekennzeichnet, dass** sich der Vorsprung mindestens bis zu einer Ebene erstreckt, die durch die Außenseite des zweiten Arms (33, 31) der U-Form verläuft.

3. Aufhängevorrichtung (1) nach Anspruch 1 oder 2, **dadurch gekennzeichnet, dass** der verformbare Vorsprung (30) ein Flügelprofil aufweist.

4. Aufhängevorrichtung (1) nach einem der Ansprüche 1 bis 3, **dadurch gekennzeichnet, dass** der verformbare Vorsprung (30) zwei Lippen (300, 301) umfasst, die so zueinander angeordnet sind, dass ein Vorsprung mit V-förmigem Querschnitt abgegrenzt wird.

5. Aufhängevorrichtung (1) nach einem der Ansprüche 1 bis 4, **dadurch gekennzeichnet, dass** das zweite Profil so angeordnet ist, dass es vollständig in die Aufnahmenut eingesetzt werden kann.

6. Aufhängevorrichtung (1) nach einem der Ansprüche 1 bis 5, **dadurch gekennzeichnet, dass** das zweite Profil (3) aus hartem oder halbharten PVC hergestellt ist.

7. Aufhängevorrichtung (1) nach einem der Ansprüche 1 bis 6, **dadurch gekennzeichnet, dass** der verformbare Vorsprung (30) aus halbhartem oder weichem Polymer hergestellt ist.

## Claims

1. A device (1) for hanging at least one fabric for producing a false wall with stretched fabric(s) comprising:
a first profile (2) forming a rail profile comprising at least one receiving groove (20) of U-shaped cross-section delimited by at least two lateral walls (21, 23), one of the said walls comprising a longitudinal shoulder (24), and
at least one second profile (3), capable of being removably fitted into the receiving groove (20) of the first profile (2), said second profile having a U-shaped cross-section defining a first and a second arm, the first arm (31, 33) comprising at least one deformable longitudinal projection (30),
the second profile (3) has a form that is substantially complementary to that of the receiving groove (20),
**characterised**
**in that** the second arm of the second profile (3) has a smaller width than the first arm, the width being determined so that the free end of the second arm comes to bear on the shoulder (24) when the second profile (3) is in place in the receiving groove (20),
and **in that** the deformable longitudinal projection (30) of the first arm (31, 33) is arranged to come to bear against the wall of the receiving groove carrying the shoulder (24) when the second profile (3) is in place in the receiving groove (20) of the first profile (2).

2. A hooking device (1) according to claim 1, **characterised in that** the projection extends at least to a plane passing through the outer side of the second arm (33, 31) of the U-shape.

3. A hooking device (1) according to claim 1 or claim 2, **characterised in that** the deformable projection (30) has a wing profile.

4. A hooking device (1) according to any one of claims 1 to 3, **characterised in that** the deformable projection (30) comprises two lips (300, 301) arranged with respect to each other to define a projection with a V-shaped cross-section.

5. A hooking device (1) according to any one of claims 1 to 4, **characterised in that** the second profile is arranged to fit entirely into the receiving groove.

6. A hanging device (1) according to any of claims 1 to 5, **characterised in that** the second profile (3) is made of rigid or semi-rigid PVC.

7. A hooking device (1) according to any one of claims 1 to 6, **characterised in that** the deformable projection (30) is made of semi-rigid or flexible polymer.
